# EUROPÄISCHE PATENTSCHRIFT

(11) **EP 1 412 957 B1**
(45) Veröffentlichungstag und Bekanntmachung des Hinweises auf die Patenterteilung: **03.12.2008**
(21) Anmeldenummer: 02754384.2
(22) Anmeldetag: 18.07.2002
(51) Int. Cl.: H01H 11/00, H01H 71/08

(54) **SCHALTGERÄT MIT EINHEITLICHEM SCHALTERBAUSTEIN**
SWITCHING DEVICE COMPRISING A UNIFORM CONTROL TILE
APPAREIL DE CONNEXION A MODULE COMMUTATEUR MONOBLOC

(30) Priorität: 31.07.2001 DE 10137497
(43) Veröffentlichungstag der Anmeldung: 28.04.2004
(73) Patentinhaber: SIEMENS AKTIENGESELLSCHAFT, 80333 München (DE)
(72) Erfinder: BAUER, Markus, 92637 Weiden (DE); HARTINGER, Peter, 92439 Bodenwöhr (DE); MERZ, Stefan, 91336 Heroldsbach (DE); MÜLLER, Rolf, 92263 Ebermannsdorf (DE); NIEBLER, Ludwig, 93164 Laaber (DE); ROGERS, Joe, 30092 Norcross, GA (US)
(86) Internationale Anmeldenummer: PCT/DE2002/002637
(87) Internationale Veröffentlichungsnummer: WO 2003/017303

(56) Entgegenhaltungen:
- DE-A- 10 061 564

## Beschreibung

Die Erfindung betrifft ein Schaltgerät, insbesondere ein Schutzschaltgerät, gemäß Oberbegriff des Patentanspruchs 1.

Aus der DE 100 61 564 A1 ist eine derartige Anschlusseinheit für einen mehrpoligen Schalter mit einem Hauptgehäuse bekannt, die ein Hilfsgehäuse und Verbindungsleiter enthält, welche je an ihrem einen Ende einen mit einer zugehörigen Anschlussklemme des Schalters verbundenen Verbindungsabschnitt und an ihrem anderen Ende einen Anschlussabschnitt zum Anschluss eines Leitungsdrahtes aufweisen, von denen die Verbindungsabschnitte aus dem Hilfsgehäuse nach außen abstehen und die Anschlussabschnitte von dem Hilfsgehäuse umgeben sind, wobei das Innere des Hilfsgehäuses durch Phasentrennwände in Verdrahtungsräume für die einzelnen Pole unterteilt ist.

Schaltgeräte dieser Art genügen den beim Ein- und Ausschalten von elektrischen Betriebsmitteln auftretenden Beanspruchungen im ungestörten und im gestörten Betriebszustand. Ggf. erfüllt ein derartiges Schaltgerät in einer weiteren Ausführungsform als Schutzschaltgerät auch Überlast- und Kurzschlussbedingungen.

Ein Schaltgerät erstgenannter Art ist aus der EP 0 511 043 A1 bekannt, welches hier derart ausgeführt ist, dass es einen zusätzlichen Kontaktblock aufweist. Die Kontakte des Kontaktblocks sind mit dem Schaltmechanismus des Schaltgeräts gekoppelt.

Aus der DE 196 38 653 C1 ist ein Schutzschaltgerät der zweitgenannten Art bekannt. Hierbei dient ein Hilfsschalter-Zusatzblock zum Einschub in eine Gehäuseöffnung eines elektrischen Schaltgeräts mit Hauptkontakten, wobei die Kontakte des Hilfsschalter-Zusatzblocks mit den Hauptkontakten des Schaltgeräts geschaltet werden.

Es ist zudem allgemein bekannt, dass vorkonfektionierte Stecker zum schnellen und ggf. verpolungssicheren Anschluss an Geräten oder Klemmleisten verwendet werden.

Es ist die Aufgabe der vorliegenden Erfindung, ein Schaltgerät anzugeben, welches auf der Basis des einheitlichen Schalterbausteins und im Hinblick auf zu gewährleistende elektrische Isolationseigenschaften, einfach herstell- und montierbar ist.

Diese Aufgabe wird ausgehend von einem Schaltgerät gemäß Oberbegriff des Patentanspruchs 1 erfindungsgemäß durch die kennzeichnenden Merkmale des Patentanspruchs 1 gelöst; vorteilhafte Ausgestaltungen sind jeweils Gegenstand von weiteren Ansprüchen.

Die durch die Erfindung vermeidbare Neukonstruktion des bereits vorhandenen, einheitlichen Schalterbausteins, welcher grundlegenden Anforderungen genügt, ist dadurch bedingt, dass eine fertigungs- und montagetechnisch einfache Ergänzung des Schalterbausteins, gemäß einer zu gewährleistenden hohen elektrischen Isolationsfestigkeit, vorgenommen werden kann. Die Erfindung eignet sich insbesondere für den Einsatz in einem Schutzschaltgerät. Darüber hinaus wird mit dieser Erfindung erreicht, dass der Adapter an die vorhandenen Anschlussmittel des Schaltgeräts montiert werden kann, so dass auf sehr einfache Weise ein standardisiertes Schaltgerät, z.B. gemäß IEC 60947, zu einem so genannten "Self-Protected Combination Controller Type E" gemäß UL 508, bedarfsgerecht nachgerüstet werden kann.

Mit Vorteil weist die Schalterbaueinheit eingangsseitig als auch ausgangsseitig zumindest jeweils einen Adapter auf, so dass der Schalterbaustein auf einfache Weise an die Anforderungen gemäß UL 489 angepasst werden kann und somit den Maßgaben eines vorschriftsmäßigen Circuit Breakers genügt.

In einer bevorzugten Ausgestaltung sind zumindest jeweils zwei abgewinkelte Trennelemente je Kontaktmittel vorgesehen, so dass mit einem geringen Materialeinsatz große Trennstrecken gegeben sind.

Mit Vorteil ist zumindest jeweils ein rahmenartiges Trennelement je Kontaktmittel vorgesehen, wodurch auf einfache Weise eine große Luft- und Kriechstrecke gebildet ist.

Mit Vorteil ist dem zweiten Kontaktmittel ein Aufnahmeraum zum Anschluss von zumindest einem der Leiter zugeordnet, so dass auf einfache Weise eine sichere und schnelle Kontaktierung gegeben ist.

Vorteilhaft ist der Aufnahmeraum unterteilt und in jedem Teil zumindest je einer der Leiter anschließbar, wodurch die geometrische Gestaltung des Adapters begünstigt ist. Hierbei können zwei Leiter, beispielsweise übereinander, geklemmt werden, wodurch sich eine Platzersparnis ergibt, die es erlaubt, mehrere Trennelemente zwischen den Kontaktmitteln anzuordnen.

Mit Vorteil ist der Adapter formschlüssig an der Schalterbaueinheit anordbar und/oder fixierbar, so dass eine einfache und passgenaue Montage des Adapters unter Bildung einer homogenen Gehauseoberfläche erzielbar ist.

Vorteilhaft ist das erste Kontaktmittel durch eine Blende abdeckbar, so dass in diesem Bereich ein geschlossenes Gehäuse gegeben ist, wodurch Verschmutzungen, die die Bildung einer Kriechstrecke begünstigen könnten, vermieden sind.

Weitere Vorteile und Details der Erfindung werden nachfolgend beispielhaft anhand der Zeichnung näher erläutert. Es zeigen:
- FIG 1: ein Schutzschaltgerät mit einem Adapter und mit einer Blende in einer räumlichen Darstellung, und
- FIG 2 und 3: einen Adapter gemäß FIG 1 in einer Forder- bzw. Rückansicht.

Im nachfolgenden Text sind gleiche Teile der Figuren mit gleichen Bezugszeichen oder sinngemäß mit ähnlichen Bezugszeichen versehen.

In FIG 1 ist ein Schaltgerät 1 mit einem universell einsetzbaren und einheitlichen Schalterbaustein 2 gezeigt, welcher eine erste und eine zweite fest integrierte Anschlusseinheit 3 bzw. 4 aufweist. Das Schaltgerät 1 kann insbesondere als Schutzschaltgerät ausgebildet sein. Frontseitig, das heißt an der Bedienseite oder -oberfläche, sind jeweils drei Zugänge 5;6 für ein, hier schematisch dargestelltes, erstes Kontaktmittel 7 bzw. 8 der beiden Anschlusseinheiten 3 bzw. 4 angeordnet.

Bei dem ersten Kontaktmittel 7;8 handelt es sich um so genannte Kombischrauben, die jeweils eine Anschlussklemme mit einer Dachscheibe aufweisen. Senkrecht zu den Zugängen 5;6 und somit einführungsseitig ist ein erster und ein zweiter, hier ansatzweise dargestellter, Anschlussraum 9 für anzuschließende Leiter 10 gegeben. Jeweils zwischen zwei benachbarten Kontaktmitteln 7;8 sind isolierende Gehäuseteile 11 angeordnet, die stegartig und/oder oberflächenbündig ausgestaltet sein können.

An der Schalterbaueinheit 2 ist ein Adapter 12 anordbar, der zumindest ein zweites, hier schematisch dargestelltes, Kontaktmittel 13 aufweist. Das zweite Kontaktmittel 13 ist zumindest mit einem Anschlusselement 14 versehen und steht mit diesem in einer elektrisch leitenden Verbindung. Das Anschlusselemente 14 ist mit dem ersten oder mit dem zweiten korrespondierenden Kontaktmittel 7 bzw. 8 der Schalterbaueinheit 2 elektrisch und mechanisch verbindbar. Das Schaltgerät 1 setzt sich demnach aus der Schalterbaueinheit 2 und dem damit verbundenen Adapter 12 zusammen.

Der Adapter 12 ist mit Vorteil formschlüssig, insbesondere mittels Formteil 15 und Aussparung 16, an der Schalterbaueinheit 2 anordbar, so dass eine Schaltgeräteeinheit bildbar ist. Dies kann durch einfaches montieren des Adapters 12 an der Schalterbaueinheit 2 erfolgen, ohne dabei Komponenten des Schaltgeräts 1 zu demontieren. Hierbei wirkt der Adapter 12 im Sinne eines Verpolungsschützes und trägt somit zur Reduzierung von möglichen Anschlussfehlern bei. Die Zugänge 5;6 der beiden Anschlusseinheiten 3 bzw. 4 können zudem frontseitig durch eine Blende 17 abgedeckt werden, so dass ein vorteilhafter Gehäuseabschluss des Schaltgeräts 1 gegeben ist. Eine die Zugänge 5;6 abschließende Einschubblende ist ebenfalls in einer weiteren Ausführungsform als Gehäuseabschluss möglich.

Der Adapter 12 weist zudem Trennelemente 18 auf, welche das zweite Kontaktmittel 13 front- und einführungsseitig zumindest mehrseitig einfassen. Die Trennelemente 18 dienen einer Verbesserung der Isolationseigenschaften, insbesondere im Hinblick auf definierbare Luft- und Kriechstrecken zwischen zwei benachbarten Kontaktmitteln 13 oder zwischen dem zweiten Kontaktmittel 13 und einem elektrisch leitenden Teil im oder am Schaltgerät 1. Die Trennelemente 18 können in verschiedenen Ausführungsvarianten gemäß FIG 2 als wandartige, abgewinkelte oder rahmenartige Trennelemente 18a,18b, bzw. 18c sowie auch als Abschottwände oder Rippen ausgeführt werden.

In FIG 2 ist der Adapter 12, gemäß FIG 1, in einer räumlichen Darstellung in einer Forderansicht gezeigt, wobei zumindest jeweils zwei wandartige Trennelemente 18a lateral pro zweitem Kontaktmittel 13 zur Verbesserung der Isolationseigenschaften des Adapters bei minimalem Aufwand angeordnet sind und/oder die Kontaktmittel 13 jeweils an einer der frontseitig angrenzenden einführungsseitigen Fläche 19 abgewinkelte Trennelemente 18b aufweisen.

Weiterhin weisen die Kontaktmittel 13 einführungsseitig rahmenartige Trennelemente 18c auf, die in dieser Ausführungsform als geschlossener Rahmen ausgebildet sind und/oder eine Luftstrecke von ≥ 1 Zoll (2,54 cm) und eine Kriechstrecke von ≥ 2 Zoll (5,08 cm) bilden, wobei diese Strecken vorteilhafterweise auch hohen Anforderungen hinsichtlich einzuhaltender Isolationseigenschaften genügen.

Insbesondere ist eine derartige Ausgestaltung bei der einheitlichen, standardisierten Schalterbaueinheit 2 gemäß IEC 60947 von Vorteil, da keinerlei kostenerhöhende Anpassungen oder Änderungen durchgeführt werden müssen. Somit ist eine günstige Aufrüstung mittels Adapter 12 zu einem so genannten Self-Protected Combination Controller Type E, gemäß UL 508 oder zu einem sogenannten Circuit Breaker gemäß UL 489, möglich.

Da der Adapter 12 ein eigenes zweites Kontaktmittel 13 aufweist, ergibt sich für die geometrische Ausgestaltung ein hoher Freiheitsgrad. In der gezeigten Ausführungsform sind die zweiten Kontaktmittel 13 als Anschlussklemmen mit jeweils einem Aufnahmeraum 20 ausgestaltet. Die Aufnahmeräume 20 sind hierbei unterteilt ausgeführt, so dass zwei anzuschließende Leiter 10 pro zweitem Kontaktmittel 13 aufgenommen werden können. Die Aufnahmeräume 20 befinden sich vorteilhafterweise übereinander, so dass beispielsweise auf einer Baubreite von 45 mm des Adapters 12 drei Kontaktmittel 13 mit jeweils zwei Trennelementen 18 untergebracht werden können.

Alternativ dazu ist eine Anordnung der Anschlußräume 20 nebeneinander möglich, wobei bei gleicher Baubreite ein Trennelement 18 zwischen den Kontaktmitteln 13 plaziert werden kann. Dementsprechend kann zum Erreichen einer Kriechstrecke von > 2 Zoll (5,08 cm) zwischen zwei benachbarten Kontaktmitteln 13 eine Trennelementhöhe von ≥ 1 Zoll (2,54 cm), an Stelle von ½ Zoll (1,27 cm) gemäß der vorab genannten Ausführungsform, gegeben sein. Andere, im Vergleich zu den vorab aufgeführten, abweichenden Luft- und Kriechstrecken, können selbstverständlich auf ähnliche Weise ausgestaltet werden. Somit sind individuelle Anforderungen einzelner Länder und deren Vorschriften erfüllbar.

In FIG 3 ist der Adapter 12, gemäß FIG 1 und 2, in einer Rückansicht mit Y-förmigen Anschlußelementen 14 gezeigt.

Die Art der Ausgestaltung der vorab dargelegten einheitlichen Schalterbaueinheit 2 zur Gewährleistung elektrischer Isolationseigenschaften, unter der Maßgabe einer einfachen Herstell- und Montierbarkeit, kann in einer gleichen oder abgewandelten Ausführung bei einem Leitungsschutz-, Motorschutz- oder Leistungsschalter zum Einsatz kommen. Gleichermaßen ist dies auch auf ein elektromagnetisches Schalt- oder Reiheneinbaugerät, wie z.B. einen Schütz oder ein Relais übertragbar.

Wesentlicher Gedanke der vorliegenden Idee ist es auf der Basis einer einheitlichen Schalterbaueinheit 2 und im Hinblick auf zu gewährleistende elektrische Isolationseigenschaften, ein einfach herstell- und montierbares Schaltgerät 1 zu erzielen, wobei ein in einer Anschlußverbindung zwischen einem ersten Kontaktmittel 7;8 und einem anzuschließenden Leiter 10 anordbarer Adapter 12 mit einem zweiten Kontaktmittel gegeben ist, welche im Sinne von definierten Luft- und Kriechstrecken zumindest mehrseitig einfassende, isolierende Trennelemente 18 aufweisen.

## Patentansprüche

1. Schaltgerät (1), insbesondere Schutzschaltgerät,
- mit einer universell einsetzbaren und einheitlichen Schalterbaueinheit (2), die zumindest ein oder mehrere fest integrierte erste Kontaktmittel (7;8) für einen oder mehrere eingangsseitig anzuschließende Leiter (10) aufweist;
- mit für jedes Kontaktmittel (7;8) zugeordneten isolierenden Gehäuseteilen (11),
- mit zumindest einen von der Schalterbaueinheit (2) unabhängigen, in der Anschlussverbindung zu zumindest einem der Leiter (10) anordbaren Adapter (12), der ein zweites Kontaktmittel (13) aufweist, welches einerseits mit mindestens einem der Leiter (10) und andererseits mit dem ersten Kontaktmittel (7;8) kontaktierbar ist;
- mit im Sinne von definierten Luft- und Kriechstrecken zumindest mehrseitig einfassende, isolierende Trennelemente (18,18a,18b,18c) des zweiten Kontaktmittels (13),
**dadurch gekennzeichnet, dass** zumindest zwei wandartige Trennelemente (18a) je Kontaktmittel (13) vorgesehen sind, wobei die Trennelemente (18,18a, 18b,18c) im Sinne einer Luftstrecke von ≥ 1 Zoll (2,54 cm) und einer Kriechstrecke von ≥ 2 Zoll (5,08 cm) ausgebildet und/oder angeordnet sind.

2. Schaltgerät nach Patentanspruch 1,
**dadurch gekennzeichnet, dass**
die Schalterbaueinheit (2) eingangsseitig als auch ausgangsseitig zumindest jeweils einen Adapter (12) aufweist.

3. Schaltgerät nach einem der vorhergehenden Patentansprüche,
**dadurch gekennzeichnet, dass**
zumindest jeweils zwei abgewinkelte Trennelemente (18b) je Kontaktmittel (13) vorgesehen sind.

4. Schaltgerät nach einem der vorhergehenden Patentansprüche,
**dadurch gekennzeichnet, dass**
zumindest jeweils ein rahmenartiges Trennelement (18c) je Kontaktmittel (13) vorgesehen ist.

5. Schaltgerät nach einem der vorhergehenden Patentansprüche,
**dadurch gekennzeichnet, dass**
dem zweiten Kontaktmittel (13) ein Aufnahmeraum (20) zum Anschluß von zumindest einem der Leiter (10) zugeordnet ist.

6. Schaltgerät nach Patentanspruch 5,
**dadurch gekennzeichnet, dass**
der Aufnahmeraum (20) unterteilt und in jedem Teil zumindest je einer der Leiter (10) anschließbar ist.

7. Schaltgerät nach Patentanspruch 2,
**dadurch gekennzeichnet, dass**
der Adapter (12) formschlüssig an der Schalterbaueinheit (2) anordbar und/oder fixierbar ist.

8. Schaltgerät nach Patentanspruch 1,
**dadurch gekennzeichnet, dass**
das erste Kontaktmittel (7;8) durch eine Blende (17) abdeckbar ist.

## Claims

1. Switching device (1), in particular a protective switching device,
- having a standard switch unit (2) which can be used universally and has at least one or more permanently integrated first contact means (7; 8) for one or more conductors (10) which can be connected on the input side;
- having associated isolating enclosure parts (11) for each contact means (7; 8),
- having at least one adapter (12) which is independent of the switch unit (2), can be arranged in the connection for at least one of the conductors (10) and has a second contact means (13) which can make contact on the one hand with at least one of the conductors (10) and on the other hand with the first contact means (7; 8);
- having isolating disconnecting elements (18, 18a, 18b, 18c) which are held on at least two sides in the sense of defined air gaps and creepage distances, for the second contact means (13),
**characterized in that**
at least two wall-like disconnecting elements (18a) are provided for each contact means (13), with the disconnecting elements (18, 18a, 18b, 18c) being designed and/or arranged in the sense of an air gap of ≥ 1 inch (2.54 cm) and a creepage distance of ≥ 2 inches (5.09 cm).

2. Switching device according to Patent Claim 1,
**characterized in that**
the switch unit (2) has at least one adapter (12) in each case on the input side and on the output side.

3. Switching device according to one of the preceding patent claims,
**characterized in that**
at least two angled disconnecting elements (18b) are in each case provided for each contact means (13).

4. Switching device according to one of the preceding patent claims,
**characterized in that**
at least one frame-like disconnecting element (18c) is in each case provided for each contact means (13).

5. Switching device according to one of the preceding patent claims,
**characterized in that**
the second contact means (13) has an associated holding area (20) for connection of at least one of the conductors (10).

6. Switching device according to Patent Claim 5,
**characterized in that**
the holding area (20) is subdivided, and at least one of the conductors (10) can in each case be connected in each part.

7. Switching device according to Patent Claim 2,
**characterized in that**
the adapter (12) can be arranged and/or fixed on the switch unit (2) in an interlocking manner.

8. Switching device according to Patent Claim 1,
**characterized in that**
the first contact means (7; 8) can be covered by a panel (17).

## Revendications

1. Appareil de connexion (1), notamment disjoncteur de protection,
- comprenant une unité modulaire de commutateur (2) utilisable de manière universelle, qui présente au moins un ou plusieurs premiers moyens de contact (7 ; 8) intégrés de manière fixe pour un ou plusieurs conducteurs (10) à raccorder côté entrée ;
- comprenant des pièces de boîtier (11) isolantes associées à chaque moyen de contact (7 ; 8),
- comprenant au moins un adaptateur (12) indépendant d'une unité modulaire de commutateur (2), pouvant être disposé dans la liaison de raccordement vers au moins un des conducteurs (10), qui présente un deuxième moyen de contact (13), lequel peut, d'une part, être contacté à au moins un des conducteurs (10) et, d'autre part, au premier moyen de contact (7 ; 8) ;
- comprenant des éléments de séparation (18, 18a, 18b, 18c), isolant et bordant au moins plusieurs côtés au sens d'entrefers et de lignes de fuite définis, du deuxième moyen de contact (13),
**caractérisé en ce que**,
par moyen de contact (13), au moins deux éléments de séparation (18a) en forme de paroi sont prévus, les éléments de séparation (18, 18a, 18b, 18c) étant formés et/ou disposés au sens d'un entrefer de ≥ 1 pouce (2,54 cm) et d'une ligne de fuite de ≥ 2 pouces (5,08 cm).

2. Appareil de connexion selon la revendication 1,
**caractérisé en ce que**
l'unité modulaire de commutateur (2) présente au moins respectivement un adaptateur (12) côté entrée ainsi que côté sortie.

3. Appareil de connexion selon l'une quelconque des revendications précédentes,
**caractérisé en ce que**
par moyen de contact (13), au moins respectivement deux éléments de séparation coudés (18b) sont prévus.

4. Appareil de connexion selon l'une quelconque des revendications précédentes,
**caractérisé en ce que**
par moyen de contact (13), au moins respectivement un élément de séparation (18c) en forme de cadre est prévu.

5. Appareil de connexion selon l'une quelconque des revendications précédentes,
**caractérisé en ce qu'**
un espace de logement (20) est associé au deuxième moyen de contact (13) pour le raccordement d'au moins un des conducteurs (10).

6. Appareil de connexion selon la revendication 5,
**caractérisé en ce que**
l'espace de logement (20) est subdivisé et **en ce qu'**en chaque partie au moins respectivement un des conducteurs (10) est raccordable.

7. Appareil de connexion selon la revendication 2,
**caractérisé en ce que**
l'adaptateur (12) peut être disposé et/ou fixé sur l'unité modulaire de commutateur (2) par conjugaison de forme positive.

8. Appareil de connexion selon la revendication 1,
**caractérisé en ce que**
le premier moyen de contact (7 ; 8) peut être recouvert par un panneau (17).
